# EUROPÄISCHE PATENTSCHRIFT

(11) **EP 3 148 914 B1**
(45) Veröffentlichungstag und Bekanntmachung des Hinweises auf die Patenterteilung: **06.05.2020**
(21) Anmeldenummer: 15723645.6
(22) Anmeldetag: 14.04.2015
(51) Int. Cl.: B65H 67/04, D01H 9/18

(54) **VORRICHTUNG AN EINER KARDE ZUM FÜLLEN ENER RUNDKANNE MIT FASERBAND**
DEVICE ON A CARDER FOR FILLING A ROUND CAN WITH SLIVER
DISPOSITIF SUR UNE CARDE SERVANT À REMPLIR UN POT ROND DE RUBAN DE FIBRES

(30) Priorität: 26.05.2014 DE 102014007587
(43) Veröffentlichungstag der Anmeldung: 05.04.2017
(73) Patentinhaber: Trützschler GmbH & Co. KG, 41199 Mönchengladbach (DE)
(72) Erfinder: LEDER, Armin, 41189 Mönchengladbach (DE)
(86) Internationale Anmeldenummer: PCT/EP2015/000777
(87) Internationale Veröffentlichungsnummer: WO 2015/180812

(56) Entgegenhaltungen:
- US-A- 2 571 880

## Beschreibung

Die Erfindung betrifft eine Vorrichtung an einer Karde zum Füllen einer Rundkanne mit Faserband, z. B. Baumwolle, Chemiefasern o. dgl., bei der das Faserband von einem drehbaren Ablagekopf abgebbar und in Ringen in der Rundkanne ablegbar ist, wobei während des Füllvorganges der Ablagekopf oberhalb der Rundkanne angeordnet ist und die Rundkanne ortsfest auf einem drehbaren Kannenteller um eine senkrechte Achse rotiert, und bei der nach Füllung einer Vollkanne und vor Füllung einer Leerkanne die örtliche Zuordnung zwischen dem Ablagekopf einerseits und der Vollkanne und der Leerkanne andererseits wechselt (Kannenwechsel), und eine Vollkanne abförderbar und eine Leerkanne zuführbar ist (Kannenaustausch).

Zum Wechsel von Rundkannen an einer Karde sind Rotationskannenwechsler (US 4208768) und Linearkannenwechsler (EP 967169 B) bekannt. Diese Kannenwechsler sind grundsätzlich so aufgebaut, dass mindestens drei mögliche Kannenpositionen vorgehalten werden:
1. Leer- oder Reserve-Position
2. Füllposition
3. Vollkannenposition

Beim Kannenwechsel werden die Rundkannen bewegt und wechseln die Positionen. Dazu muss in der Regel die Ablagegeschwindigkeit reduziert werden, da ansonsten Fasermaterial zwischen die Rundkannen gefördert wird. Wünschenswert aus Kundensicht ist jedoch ein schneller Wechsel der Rundkannen, damit die Produktion der Karde nicht nennenswert reduziert werden muss. Desweiteren treten bei großen Veränderungen der Liefergeschwindigkeit Schwankungen des Bandgewichtes auf, welche das technologische Ergebnis bis hin zum Endprodukt negativ beeinflussen können. Ein schneller Wechsel der Rundkannen ist jedoch mit verschiedenen Schwierigkeiten verbunden. Die Rundkannen haben keine durchgehend stabile Struktur und können daher durch hohe Kräfte beschädigt werden. Zum anderen unterscheiden sich die Rundkannen von Kunde zu Kunde, was die Anpassung von Aufnahmen schwierig macht. Weiterhin haben im gefüllten Zustand die Rundkannen ein hohes Gewicht, was bei kurzen Wechselzeiten während der Beschleunigung hohe Kräfte hervorruft.

Bei den bekannten Vorrichtungen bleibt der Drehteller (Ablagekopf) permanent ortsfest. Die Rundkannen werden unterhalb des Drehtellers verschoben, beim Rotationskannenwechsler auf einer Halbkreisbahn und beim Linearkannenwechsler auf einer Geraden. Mit Hilfe der Kannenwechsler sind eine in einer Reserveposition bereitgestellte leere Rundkanne zum Füllen mit Faserband in eine Füllposition unterhalb des Drehtellers und nach dem Füllen eine mit Faserband gefüllte Rundkanne in eine Abförderposition aus der Füllposition unterhalb des Drehtellers bringbar.

In der US 2,571,880 wird ein Kannenwechsler mit einem verschwenkbaren Ablagekopf über zwei ortsfesten, aber drehbaren Kannentellern beschrieben. Bei einem Wechseln der Kanne verschwenkt der Ablagekopf von der vollen zur leeren Kanne, wobei mit der Schwenkbewegung gleichzeitig ein Antriebselement unterhalb des Kannentellers verschwenkt wird.

Der Erfindung liegt daher die Aufgabe zugrunde, eine Vorrichtung der eingangs beschriebenen Art zu schaffen, die die genannten Nachteile vermeidet, die insbesondere beim Kannenwechsel, d. h. beim Wechsel der örtlichen Zuordnung zwischen dem Ablagekopf einerseits und einer Vollkanne und einer Leerkanne andererseits, eine Bewegung der Rundkannen vermeidet, eine zeitliche Verkürzung des Kannenwechsels ermöglicht und eine einfache Verwirklichung des Kannentellerantriebs erlaubt.

Die Lösung dieser Aufgabe erfolgt durch die kennzeichnenden Merkmale des Anspruchs 1.

Dadurch, dass zum Kannenwechsel der Ablagekopf von einer Vollkanne zu einer Leerkanne örtlich verlagerbar, vorzugsweise verschiebbar ist, sowie zum Kannenaustausch bereits während der Füllung einer Leerkanne die Vollkanne abförderbar und eine neue Leerkanne zuführbar ist, sind die möglichen Kannenpositionen von drei Positionen auf zwei Positionen reduziert. Erfindungsgemäß werden nicht mehr - wie bei den bekannten Vorrichtungen - die Rundkannen unter dem Ablagekopf, sondern es wird der Ablagekopf über den Rundkannen verschoben. Im Gegensatz zu der bekannten Verlagerung der Rundkannen werden durch die Verlagerung des Ablagekopfes hohe Beschleunigungen des Ablagekopfes und damit geringe Wechselzeiten erreicht. Namentlich die Vollkannen können bei den bekannten Vorrichtungen aufgrund ihres hohen Gewichts nur mit hohen Kräften und nicht in kurzer Zeit bewegt werden. Der Bediener entnimmt die Vollkannen und ersetzt sie durch eine Leerkanne, so dass nur noch zwei Kannenpositionen vorgehalten werden müssen. Der Platzbedarf der erfindungsgemäßen Vorrichtung ist deutlich geringer als derjenige der bekannten Vorrichtungen. Insbesondere im Hinblick auf stetig steigende Kardenproduktionen ist mit einer Vergrößerung des Kannendurchmessers zu rechnen, was dann mit der erfindungsgemäßen Vorrichtung möglich ist, ohne den Kardenabstand vergrößern zu müssen. Ein weiterer Vorteil besteht darin, dass zwei Kannenteller für jeweils eine Vollkanne und eine Leerkanne vorhanden sind, die nur eine Antriebsvorrichtung für den Drehantrieb der beiden Kannenteller aufweist. Dadurch ist ermöglicht, dass nur die in der Füllposition befindliche Rundkanne rotiert, während die Rundkanne außerhalb der Füllposition nicht rotiert. Die Rundkanne außerhalb der Füllposition kann eine Vollkanne zur Abförderung oder eine Leerkanne zur Zuförderung sein. Der besondere Vorteil besteht darin, dass sowohl die Vollkannen als auch die Leerkannen ohne Problem von dem bzw. auf den nicht rotierenden Kannenteller gefördert werden können.

Die Unteransprüche haben vorteilhafte Weiterbildungen der Erfindung zum Inhalt.

Die Erfindung wird nachfolgend anhand von zeichnerisch dargestellten Ausführungsbeispielen näher erläutert.

Es zeigt:
- Fig. 1: eine schematische Seitenansicht einer Karde mit einer erfindungsgemäßen Vorrichtung,
- Fig. 1a: eine Ausbildung, bei der dem Ablagekopf zwei Abzugswalzen, ein Bandtrichter und ein Kardenstreckwerk vorgelagert sind,
- Fig. 2: eine Draufsicht auf die erfindungsgemäße Vorrichtung mit einem verschiebbaren Ablagekopf und zwei Rundkannen,
- Fig. 2a: (verkleinert) zwei Kannenstellplätze mit jeweils einem Kannendrehteller,
- Fig. 3: eine Draufsicht auf zwei Karden, denen jeweils eine erfindungsgemäße Vorrichtung nachgeordnet ist sowie auf jeweils eine Leerkanne und eine Vollkanne,
- Fig. 4: das Faserband zwischen dem Ausgang der Karde und dem Kannenstock sowie die Bandspeichereinrichtung (Bandschlaufe) und
- Fig. 5a bis 5e: schematisch verschiedene Phasen eines Kannenwechsels und eines Kannenaustausches mit der erfindungsgemäßen Vorrichtung,
- Fig. 6: eine Vorderansicht auf die erfindungsgemäße Vorrichtung gemäß Fig. 1,
- Fig. 7: schematisch eine elektronische Steuer- und Regelvorrichtung, an die ein Sensor für die Kannenfüllung, eine Steuereinrichtung für die Verlagerungseinrichtung des Ablagekopfes, eine Motorsteuerung für den Antriebsmotor des Ablagekopfes und eine Motorsteuerung für den Antrieb der Kannenteller angeschlossen sind,
- Fig. 8a: zwei Kannenteller mit einem gemeinsamen Antriebsmotor,
- Fig. 8b: Schnitt I - I gemäß Fig. 8a,
- Fig. 8c: einen Klemmkörperfreilauf,
- Fig. 9a, 9b: eine Drehrichtungsumkehr des Antriebsmotors sowie der Antriebswelle zugeordneten ungekreuzten und gekreuzten Antriebsriemen,

- Fig. 10: einen Antriebsmotor mit Umlenk-getriebe für einen Kannenteller und
- Fig. 10a: Seitenansicht auf die Ausführungsnorm nach Fig. 10.

Fig. 1 zeigt eine Karde K, z. B. Trützschler Karde TC, mit Speisewalze 1, Speisetisch 2, Vorreißern 3a, 3b, 3c, Trommel 4, Abnehmer 5, Abstreichwalze 6, Quetschwalzen 7, 8, Vliesleitelement 9, Flortrichter 10, Abzugswalzen 11, 12, Wanderdeckel 13 mit Deckelumlenkrollen und Deckelstäben, Kannen 15^{I}, 15^{II} und Kannenstock 16. Die Drehrichtungen der Walzen sind mit gebogenen Pfeilen gezeigt. Mit M ist der Mittelpunkt (Achse) der Trommel 4 bezeichnet. 4a gibt die Garnitur und 4b gibt die Drehrichtung der Trommel 4 an. Der Pfeil A bezeichnet die Arbeitsrichtung der Karde K. Der Karde K ist eine Flockenspeiservorrichtung 17 vorgelagert. In der Ablagetellerplatte 18 ist der Ablagekopf 19 drehbar gelagert. Der Ablagekopf 19 umfasst einen Bandkanal 20 mit einem Einlauf und einem Auslauf für Faserband und einen Drehteller 21, an dessen Unterseite eine Abdeckung vorhanden ist. Bei gleichzeitiger Drehung der Kanne 15^{I} wird das Faserband 14 zykloidenförmig in der Kanne 15^{I} abgelegt, wodurch eine gleichmäßige Füllung der Kanne 15^{I} mit Faserband möglich ist. Nach Fig. 1 wird eine Leerkanne 15^{I} mit Faserband gefüllt, während eine Vollkanne 15" mit Faserband abgefördert wird (vgl. Fig. 5c).

Der Ablagekopf 19 ist einem verschiebbaren Gehäuse 22 (sh. Fig. 4) angeordnet. Vor dem Ablagekopf 19 sind zwei vorgelagerte Abzugswalzen 23a, 23b mit Bandtrichter 24 angeordnet, die in dem gemeinsamen Gehäuse 22 angeordnet sind.

Zwischen der Bandumlenkrolle 32 und dem Bandtrichter 24 kann ein Kardenstreckwerk 35 vorhanden sein, das entsprechend Fig. 1a in dem Gehäuse 22 angeordnet ist. Das Kardenstreckwerk 35 kann auch (nicht dargestellt) ortsfest dem verschiebbaren Gehäuse 22 vorgelagert sein.

Die Vorrichtung zum Füllen von Rundkannen 15₂, 15₃ mit Faserband 14 weist nach Fig. 2 einen aus einer Trägerkonstruktion bestehenden Grundrahmen 25 auf. Die Höhe der oberen Tragstangen ist größer als die Höhe der Rundkannen 15₂, 15₃ die auf jeweils einem Kannenstellplatz 26a bzw. 26b angeordnet sind. Jeder Kannenstellplatz 26a bzw. 26b weist einen in Fig. 2a dargestellten in Richtung der Pfeile E, F rotierbaren Kannendrehteller 27a, 27b (an sich bekannt) auf, auf denen die Kannen 15₂ bzw. 15₃ langsam in einer Richtung drehbar angeordnet sind. Zwischen den oberen Tragstangen sind parallel zur Ebene durch die Mittelpunkte der Kannen 15₂ und 15₃ zwei Führungsmittel 28a und 28b eines Hilfsrahmens 29 gelagert, auf denen im dargestellten Ausführungsbeispiel der Hilfsrahmen 29 verschiebbar gelagert ist. Das Gehäuse 22 (sh. Fig. 4) enthält den mit dem Bandkanal 20 versehenen Drehteller 21 des Ablagekopfes 19. Der gebogene Pfeil zeigt die Drehrichtung des Drehtellers 21 an. Durch den Bandkanal 20 verläuft das Faserband 14, das von der Karde K (sh. Fig. 1) zugeführt wird. Der Drehteller 21 ist in bekannter Weise, z. B. durch einen (nicht dargestellten) Antriebsriemen mit einem (nicht dargestellten) Antriebsmechanismus verbunden.

Dem Hilfsrahmen 29 ist eine Verstelleinrichtung zugeordnet, die im dargestellten Ausführungsbeispiel aus zwei doppeltwirkenden, am Grundrahmen 25 parallel zu den Führungsmitteln 28a, 28b gelagerten pneumatischen Zylindern 30a, 30b besteht. Die pneumatischen Zylinder 30a, 30b sind auf den gegenüberliegenden Seiten des Hilfsrahmens 29 angeordnet, und ihre Kolben sind mit diesem Hilfsrahmen 29 verbunden. Der Innenraum der pneumatischen Zylinder 30a, 30b ist auf bekannte Weise über eine nicht dargestellte Betätigungseinrichtung mit einer nicht dargestellten Quelle eines Druckmittels verbunden.

Das Faserband 14 wird aus einer das Faserband 14 produzierenden Maschine, z. B. aus einer Karde K, in bekannter Weise der Kannenablage zugeführt und dort in den Bandkanal 20 des sich drehenden Drehtellers 21 eingeführt. Gleichzeitig mit dem Drehen des Drehtellers 21 führt die Rundkanne 15₃ auf dem sich drehenden Kannenteller 27a eine Drehbewegung um ihre Rotationsachse aus, so dass das Faserband 14 in Zykloidenform abgelegt wird.

Sobald die unter dem Ablagekopf gelagerte runde Kanne 15₃ voll ist, setzt sich die Verstelleinrichtung des Hilfsrahmens 29 in Gang und verstellt sehr schnell den Hilfsrahmen 29 über die nächste leere runde Kanne 15₂, so dass der Ablagekopf ohne Stillsetzen des Drehtellers 21 und ohne Senkung seiner Drehgeschwindigkeit über die leere runde Kanne 15₂ zu liegen kommt, worauf das Faserband 14 unterbrochen wird, das ohne Senkung der Geschwindigkeit seiner Zufuhr durch den Bandkanal des Drehtellers 21 mit unveränderter Geschwindigkeit hindurchgeht und in die leere runde Kanne 15₂ abgelegt wird. Nach Füllung der Rundkanne 15₂ verschiebt die Verstelleinrichtung (Pneumatikzylinder 30a, 30b) den Hilfsrahmen 29 in Richtung der Pfeile, so dass der Drehteller 21 über eine neue Leerkanne zu liegen kommt.

Im dargestellten Ausführungsbeispiel besteht die Verstelleinrichtung des Hilfsrahmens 29 aus zwei doppeltwirkenden pneumatischen Zylindern 30a, 30b.

In Fig. 3 ist eine Draufsicht auf zwei Karden K₁, K₂ dargestellt, denen jeweils eine erfindungsgemäße Vorrichtung KW₁, KW₂ nachgeordnet ist. In den Vorrichtungen KW₁ und KW₂ sind jeweils eine Leerkanne 15^{I}₁, 15^{II}₁ bzw. eine Vollkanne 15^{I}₂, 15^{II}₂ dargestellt. Der Abstand zwischen den Karden K₁ und K₂ ist mit a bezeichnet und kann z. B. ca. 1300 bis 1400 mm betragen.

Die gefüllten Pfeile zeigen die Richtung der Abförderung einer Vollkanne und die leeren Pfeile die Richtung der Zuführung einer Leerkanne von den bzw. zu den Vorrichtungen KW₁ und KW₂ an.

Entsprechend Fig. 4 weist das Faserband 14 zwischen dem Ausgang der Karde K (Abzugswalzen 11, 12, sh. Fig. 1) und einer ersten drehbaren Bandumlenkrolle 31 einen Bandabschnitt 14^{I}, zwischen der Bandumlenkrolle 31 und einer zweiten Bandumlenkrolle 32 einen Bandabschnitt 14" und zwischen der Bandumlenkrolle 32 und der Durchtrittsöffnung in den Innenraum des Gehäuses 22 einen Bandabschnitt 14^{III} auf. Der Bandabschnitt 14^{I} weist die Form einer bogenförmig nach unten durchhängenden Bandschlaufe auf und bildet einen Bandspeicher. Zugleich erfolgt bei Verschiebung des Gehäuses 22 mit dem Ablagekopf 19 in Richtung der Pfeile B, C durch die Bandschlaufe 14^{I}, d. h. die Bandspeichereinrichtung, ein Längenausgleich des Faserbandes 14^{I}, ohne dass das Faserband 14 eine unerwünschte Verzugsänderung erfährt.

In den Fig. 5a bis 5e sind schematisch verschiedene Phasen des Kannenwechsels (örtlicher Wechsel des Ablagekopfes 19 von einer Vollkanne zu einer Leerkanne) und des Kannenaustausches (Zuführung einer Leerkanne und Abförderung einer Vollkanne) dargestellt.

Fig. 5a zeigt die Ausgangsposition, bei der unterhalb des Drehtellers 21 des Ablagekopfes 19 auf dem Kannenstellplatz 26a eine Leerkanne 15₁ angeordnet ist, während eine weitere Leerkanne 15₂ auf den Kannenstellplatz 26b in Richtung G zugeführt wird. Nach Fig. 5b ist die Kanne 15₃ (Vollkanne) auf dem Kannenstellplatz 26a mit Faserband 14 gefüllt, während auf dem Kannenstellplatz 26b die Leerkanne 15₂ vorhanden ist. Entsprechend Fig. 5c wird der Drehteller 21 in Richtung B horizontal über die Leerkanne 15₂ auf den Kannenstellplatz 26b verschoben, worauf die Vollkanne 15₃ vom Kannenstellplatz 26a in Richtung des Pfeils H abgefördert wird. Nach Fig. 5d ist die Kanne 15₄ (Vollkanne) auf dem Kannenstellplatz 26b gefüllt, während dem Kannenstellplatz 26a eine Leerkanne 15₅ in Richtung I zugeführt wird. Gemäß Fig. 5e wird der Drehteller 21 in Richtung C über die Leerkanne 15₅ verschoben, worauf die Vollkanne 15₄ in Richtung L abgefördert wird.

Ein wesentlicher Vorteil besteht darin, dass während der Füllung (sh. Fig. 5b, 5d) einer Vollkanne auf einem Kannenstellplatz unterhalb des Drehtellers, die eine gewisse Zeit in Anspruch nimmt, auf dem jeweils anderen Kannenstellplatz ohne Zeitdruck sowohl eine Vollkanne abgefördert als auch eine Leerkanne zugeführt werden kann (sh. Fig. 5c und 5d).

Ein besonderer weiterer Vorteil der erfindungsgemäßen Vorrichtung besteht darin, auf das Bewegen der Rundkannen während des Wechsels der Füllposition zu verzichten und gleichzeitig die möglichen Kannenpositionen von 3 auf 2 zu reduzieren. Erreicht wird dies durch einen verschiebbaren Ablagekopf. Das heißt, dass nicht mehr die Rundkannen unter dem Ablagekopf, sondern dieser über den Rundkannen verschoben wird. Hierzu wir der Kopf auf einer Linearführung gelagert und beim Wechsel durch einen Antrieb verschoben. Die Ausführung des Ablagekopfes kann so gewählt werden, dass hohe Beschleunigungen und damit geringe Wechselzeiten erreicht werden.

Die Rundkannen rotieren beim Füllvorgang, um das typische Ablagebild (Zykloiden) zu erzeugen. Da nun zwei Füllpositionen vorhanden sind, müssen auch zwei Kannenteller für diese Rotationsbewegung vorgesehen werden. Der Antrieb der beiden Kannenteller kann jedoch mit einem Motor erfolgen, da dies unschädlich ist beim Austausch der vollen gegen eine leere Kanne. D. h. beide Kannenteller rotieren permanent.

Der Bediener entnimmt bei dieser Anordnung die volle Rundkanne und ersetzt sie durch eine leere, was dazu führt, dass nur noch zwei Kannenpositionen vorgehalten werden müssen. Der Platzbedarf eines solchen Wechslers ist deutlicher geringer, als der herkömmliche Wechsler.

Insbesondere im Hinblick auf stetig steigende Kardenproduktionen ist mit einer Vergrößerung des Kannendurchmessers zu rechnen, was dann möglich ist, ohne den Kardenabstand a (sh. Fig. 3) vergrößern zu müssen.

Fig. 6 zeigt in Vorderansicht die erfindungsgemäße Vorrichtung entsprechend Fig. 1. Der Ablagekopf 19 ist in Richtung der Pfeile B, C hin- und herverschiebbar angeordnet. In der Darstellung gemäß Fig. 6 befindet sich der Ablagekopf 19 oberhalb der Rundkanne 15₂, die mit ringförmig übereinander abgelegtem Faserband 14^{IV} gefüllt wird. Mit 15₁ ist eine leere Rundkanne bezeichnet. Die Rundkannen 15₁ und 15₂ sind jeweils auf einem drehbaren Kannenteller 27a bzw. 27b angeordnet. Die Kannenteller 27a, 27b werden durch einen steuerbaren Antriebsmotor 43 angetrieben, dessen Drehrichtung in Richtung der Pfeile N, O umdrehbar ist. Mit 44a, 44b sind Riemenscheiben bezeichnet, die über Riemen 45a bzw. 45b mit der Welle des Antriebsmotors 43 verbunden sind.

Nach Fig. 7 ist eine elektronische Steuer- und Regeleinrichtung 36, z. B. Mikrocomputer, vorhanden, an die angeschlossen sind: eine Steuereinrichtung 37 für die Verlagerungseinrichtung 38 (z. B. Pneumatikzylinder 30a, 30b), ein Sensor 39 für die Füllung einer Vollkanne mit Faserband 14^{IV}, eine Motorsteuereinrichtung 40 für den Antriebsmotor 41, z. B. Elektromotor, für den Ablagekopf 19 und eine Motorsteuereinrichtung 42 für den Antriebsmotor 43 für die Kannenteller 27a, 27b.

Entsprechend Fig. 8a ist ein Riementrieb als Antriebsmittel vorhanden. Ein Antriebsmotor 43 hat auf seiner Antriebswelle zwei Riemenräder 49a und 49b. Riemenrad 49a treibt den Riemen 45a für Kannenteller 27a an; Riemenrad 49b treibt den Riemen 45b für Kannenteller 27b an. Hierbei wird verhindert, dass die Antriebskraft auf Kannenteller 27a gelangt, wenn Kanne 15₂ gefüllt wird (sh. Fig. 6) und umgekehrt.

Nach den in den Fig. 8a, 8b dargestellten Ausführungsform sind zwei Freiläufe 47a, 47b vorhanden. Ein Freilauf wird technisch im Stand der Technik durch ein Wälzlager realisiert, bei dem in einer Drehrichtung die Kugeln blockiert werden und somit ihre Kraftübertragung ermöglicht wird (sh. Fig. 8c). Der Freilauf 47a überträgt nur Kräfte der Drehung im Uhrzeigersinn.

Durch die Funktion der Freiläufe 47a, 47b ergibt sich beispielsweise, dass der zentrale Antriebsmotor 43 zum Antrieb des Kannentellers 27b gegen den Uhrzeigersinn dreht. Zum Antrieb des Kannentellers 27a muss er im Uhrzeigersinn drehen.

Zur Befüllung der Kanne müssen aber beide Kannenteller 27a, 27b in die gleiche Richtung drehen. In dem genannten Beispiel muss also eine Drehrichtungsumkehr realisiert werden. Bei der Verwendung eines Riemens ist die Drehrichtungsumkehr durch Kreuzen verwirklicht (sh. Fig. 9a, 9b).

Bei einem Kugellagerfreilauf liegen die Kugeln in einem massiven Käfig, der entsprechend Fig. 8c gleichzeitig eine Anzahl einzeln angefederter Klemmkörper 48 führt. Die Klemmkörper 48 haben in Freilaufrichtung aufgrund ihrer geometrischen Form "abhebende Tendenz", die bei hohen Drehzahlen bis zur vollendeten Berührungsfreiheit zu den Ringen (Innenring 49 und Außenring 50) führt. Wichtig ist eine ausreichende relative Käfigdrehzahl aus genügender Radialbelastung des Lagers. Dieser Klemmkörperfreilauf arbeitet stufenlos und kraftschlüssig. Die Klemmkörper 48 heben in Freilaufrichtung (Vorlaufrichtung) aufgrund der Fliehkraft ab. In Rücklaufrichtung tritt eine Klemmwirkung und damit die Sperrwirkung aufgrund der Anpressung der Feder der Klemmkörper 48 gegen die Ringe 49, 50. Der Innenring 49 ist fest, z. B. als Presssitz, auf der Antriebswelle für die Riemenscheiben 44a, 44b angeordnet, wodurch die Sperrwirkung gegenüber der Antriebswelle eintritt. Der Außenring 50 dreht sich nicht.

Die Erfindung ist am Beispiel eines Klemmkörperfreilaufs dargestellt, umfasst aber auch andere kraftschlüssige wirkende Freiläufe, z. B. Klemmrollenfreiläufe. Weiterhin umfasst die Erfindung sowohl ungelagerte Freiläufe, bei denen die Welle durch separate Lager, z. B. Wälzlager, gelagert ist als auch gelagerte Freiläufe (Kombination), bei denen der Freilauf und z. B. das Wälzlager (Kugellagert, Zylinderrolllager, Nadellager, Tonnenlager) ein integrales Bauteil bilden.

Die Fig. 9a, 9b zeigen die Drehrichtungsumkehr des Antriebsmotors 43 sowie der Antriebswelle zugeordneten ungekreuzten und gekreuzten Antriebsriemen.

Es gibt mehrere bekannte Prinzipien zur Drehrichtungsumkehr. Es kann zum Beispiel nach Fig. 10, 10a ein Getriebe 53 (z. B. Zahnräder 51, 52) vorgelegt werden.

Erfindungsgemäß ist eine wirtschaftliche Umsetzung des Kannentellerantriebes für eine Vorrichtung ermöglicht, bei der mit einem verschiebbaren Ablagekopf 19 zwei Kannenpositionen befüllt werden können.

### Bezugszeichenliste

- 1: Speisewalze
- 2: Speisetisch
- 3a - c: Vorreißer
- 4: Trommel
- 4a: Garnitur
- 4b: Trommel-Drehrichtung
- 5: Abnehmer
- 6: Abstreichwalze
- 7, 8: Quetschwalze
- 9: Vliesleitelement
- 10: Flortrichter
- 11, 12: Abzugswalze
- 13: Wanderdeckel
- 14: Faserband
- 14^{I} - 14^{III}: Bandabschnitt
- 14^{IV}: abgelegtes Faserband
- 15^{I}, 15^{II}: Kanne
- 15₁, 15^{I}₁, 15^{II}₁, 15₅: Leerkanne
- 15^{I}₂, 15^{II}₂, 15₄: Vollkanne
- 15₂, 15₃: Rundkanne
- 16: Kannenstock
- 17: Flockenspeiservorrichtung
- 18: Ablagetellerplatte
- 19: Ablagekopf
- 20: Bandkanal
- 21: Drehteller
- 22: verschiebbares Gehäuse
- 23a, 23b: Abzugswalze
- 24: Bandtrichter
- 25: Grundrahmen
- 26a, 26b: Kannenstellplatz
- 27a, 27b: Kannendrehteller
- 28a, 28b: Führungsmittel
- 29: Hilfsrahmen
- 30a, 30b: pneumatischer Zylinder
- 31, 32: Bandumlenkrolle
- 35: Kardenstreckwerk
- 36: elektronische Steuer- und Regeleinrichtung
- 37: Steuereinrichtung
- 38: Verlagerungseinrichtung
- 39: Sensor
- 40: Motorsteuereinrichtung
- 41: Antriebsmotor
- 42: Motorsteuereinrichtung
- 43: steuerbarer Antriebsmotor
- 44a, 44b: Riemenscheibe
- 45a, 45b: Riemen
- 47a, 47b: Freilauf
- 48: Klemmkörper
- 49: Innenring
- 49a, 49b: Riemenrad
- 50: Außenring
- 51, 52: Zahnrad
- 53: Getriebe

- a: Abstand
- A: Karden-Arbeitsrichtung
- K, K₁, K₂: Karde
- KW₁, KW₂: erfindungsgemäße Vorrichtung
- M: Trommelmittelpunkt

## Patentansprüche

1. Vorrichtung (KW₁, KW₂) an einer Karde (K, K₁, K₂) zum Füllen einer Rundkanne (15^{I}, 15^{II}, 15₁, 15₂, 15^{I}₁, 15^{II}₁, 15₅) mit Faserband (14^{IV}),
• bei der das Faserband (14^{IV}) von einem drehbaren Ablagekopf (19) abgebbar und in Ringen in der Rundkanne (15^{I}, 15^{II}, 15₁, 15₂, 15^{I}₁, 15^{II}₁, 15₅) ablegbar ist,
• wobei
- während des Füllvorganges
• der Ablagekopf (19) oberhalb der Rundkanne (15^{I}, 15^{II}, 15₁, 15₂, 15^{I}₁, 15^{II}₁, 15₅) angeordnet ist und
• die Rundkanne (15^{I}, 15^{II}, 15₁, 15₂, 15^{I}₁, 15^{II}₁, 15₅) ortsfest auf einem drehbaren Kannenteller (27a, 27b) um eine senkrechte Achse rotiert,
- nach Füllung einer Vollkanne (15¹₂, 15^{II}₂, 15₄) und vor Füllung einer Leerkanne (15₁, 15₂, 15^{I}₁, 15^{II}₁, 15₅)
• die örtliche Zuordnung zwischen dem Ablagekopf (19) einerseits und der Vollkanne (15¹₂, 15^{II}₂, 15₄) und der Leerkanne (15₁, 15₂, 15^{I}₁, 15^{II}₁, 15₅) andererseits wechselt und
• eine Vollkanne (15^{I}₂, 15^{II}₂, 15₄) abförderbar und eine Leerkanne (15₁, 15₂, 15^{I}₁, 15^{II}₁, 15₅) zuführbar ist und
- zum Kannenwechsel
• der Ablagekopf (19) in Bezug auf die Rundkannen (15; 15^{II}, 15'; 15₁ bis 15₅) örtlich verlagerbar ist, und
• zwei drehbare Kannenteller (27a, 27b) vorhanden sind, auf denen jeweils eine Rundkanne (15^{I}, 15^{II}, 15₁, 15₂, 15^{I}₁, 15^{II}₁, 15₅) angeordnet ist, und
• eine gemeinsame Antriebseinrichtung (43) für den Drehantrieb der beiden Kannenteller (27a, 27b) vorgesehen ist, **dadurch gekennzeichnet, dass**
• die Drehrichtung des Antriebes umdrehbar ist und
• die Antriebskraft nicht auf den Kannenteller (27a, 27b) außerhalb der Füllposition übertragbar ist.

2. Vorrichtung (KW₁, KW₂) nach Anspruch 1, **dadurch gekennzeichnet, dass** zum Kannenwechsel die Verlagerung des Ablagekopfes (19) von einer mit Faserband (14^{IV}) gefüllten Vollkanne (15¹₂, 15^{II}₂, 15₄) zu einer Leerkanne (15₁, 15₂, 15^{I}₁, 15^{II}₁, 15₅) erfolgt.

3. Vorrichtung (KW₁, KW₂) nach Anspruch 2, **dadurch gekennzeichnet, dass** zum Kannenaustausch die Abförderung der Vollkanne (15¹₂, 15^{II}₂, 15₄) aus ihrem Kannenstellplatz (27a, 27b) vor der Zuführung der Leerkanne (15₁, 15₂, 15^{I}₁, 15^{II}₁, 15₅) auf denselben Kannenstellplatz (27a, 27b) nach Verlagerung des Ablagekopfes (19) erfolgt.

4. Vorrichtung (KW₁, KW₂) nach einem der vorhergehenden Ansprüche, **dadurch gekennzeichnet, dass** mit der Verlagerung des Ablagekopfes (19) die Füllposition wechselt.

5. Vorrichtung (KW₁, KW₂) nach einem der vorhergehenden Ansprüche, **dadurch gekennzeichnet, dass** mittels des verlagerbaren Ablagekopfes (19) nacheinander zwei Leerkannen (15₁, 15₂, 15^{I}₁, 15^{II}₁, 15₅) mit Faserband (14^{IV}) füllbar sind.

6. Vorrichtung (KW₁, KW₂) nach einem der vorhergehenden Ansprüche, **dadurch gekennzeichnet, dass** jede Rundkanne (15^{I}, 15^{II}, 15₁, 15₂, 15^{I}₁, 15^{II}₁, 15₅) auf einem Kannenstellplatz (27a, 27b) angeordnet ist.

7. Vorrichtung (KW₁, KW₂) nach einem der vorhergehenden Ansprüche, **dadurch gekennzeichnet, dass** zwei Kannenstellplätze (27a, 27b) vorhanden sind.

8. Vorrichtung (KW₁, KW₂) nach einem der vorhergehenden Ansprüche, **dadurch gekennzeichnet, dass** die Kannenstellplätze (27a, 27b) unterhalb des Ablagekopfes (19) angeordnet sind.

9. Vorrichtung (KW₁, KW₂) nach einem der vorhergehenden Ansprüche, **dadurch gekennzeichnet, dass** die Rundkanne (15^{I}, 15^{II}, 15₁, 15₂, 15^{I}₁, 15^{II}₁, 15₅) außerhalb des Füllvorganges nicht rotiert.

10. Vorrichtung (KW₁, KW₂) nach einem der vorhergehenden Ansprüche, **dadurch gekennzeichnet, dass** der Kannenteller (27a, 27b) mit der Rundkanne (15^{I}, 15^{II}, 15₁, 15₂, 15^{I}₁, 15^{II}₁, 15₅) außerhalb des Füllvorganges nicht rotiert.

11. Vorrichtung (KW₁, KW₂) nach einem der vorhergehenden Ansprüche, **dadurch gekennzeichnet, dass** die Rundkanne (15^{I}, 15^{II}, 15₁, 15₂, 15^{I}₁, 15^{II}₁, 15₅) außerhalb des Füllvorganges eine zuförderbare Leerkanne (15₁, 15₂, 15^{I}₁, 15^{II}₁, 15₅) ist.

12. Vorrichtung (KW₁, KW₂) nach einem der vorhergehenden Ansprüche, **dadurch gekennzeichnet, dass** die Rundkanne (15^{I}, 15^{II}, 15₁, 15₂, 15^{I}₁, 15^{II}₁, 15₅) außerhalb des Füllvorganges eine abförderbare Vollkanne (15^{I}₂, 15^{II}₂, 15₄) ist.

13. Vorrichtung (KW₁, KW₂) nach einem der vorhergehenden Ansprüche, **dadurch gekennzeichnet, dass** die Antriebseinrichtung (43) ein Elektromotor ist.

14. Vorrichtung (KW₁, KW₂) nach einem der vorhergehenden Ansprüche, **dadurch gekennzeichnet, dass** die Antriebseinrichtung (43) auf ihrem Antrieb zwei Riemenräder (49a, 49b) aufweist.

15. Vorrichtung (KW₁, KW₂) nach Anspruch 14, **dadurch gekennzeichnet, dass** das eine Riemenrad (49a, 49b) den Riemen (45a, 45b) für einen Kannenteller (27a, 27b) und das andere Riemenrad (49b, 49a) den Riemen (45b, 45a) für den anderen Kannenteller (27b, 27a) antreibt.

16. Vorrichtung (KW₁, KW₂) nach Anspruch 14 oder15, **dadurch gekennzeichnet, dass** jedem der beiden Riemenräder (49a, 49b) jeweils ein Freilauf (47a, 47b) zugeordnet ist.

17. Vorrichtung (KW₁, KW₂) nach Anspruch 16, **dadurch gekennzeichnet, dass** ein Freilauf (47a, 47b) Kräfte nur bei Drehung im Uhrzeigersinn und der andere Freilauf (47b, 47a) nur Kräfte bei Drehung entgegen dem Uhrzeigersinn überträgt.

18. Vorrichtung (KW₁, KW₂) nach Anspruch 17 oder 17, **dadurch gekennzeichnet, dass** der Freilauf (47a, 47b) ein Wälzlager o. dgl. ist.

19. Vorrichtung (KW₁, KW₂) nach einem der Ansprüche 14 bis 18, **dadurch gekennzeichnet, dass** bei Verwendung von zwei Riemen (45a, 45b) zur Drehrichtungsumkehr eines Kannentellers (27a, 27b) ein Riemen (45a) gekreuzt ist.

20. Vorrichtung (KW₁, KW₂) nach einem der vorhergehenden Ansprüche, **dadurch gekennzeichnet, dass** die Antriebskraft nur auf den Kannenteller (27a, 27b) in der Füllposition übertragbar ist.

21. Vorrichtung (KW₁, KW₂) nach einem der vorhergehenden Ansprüche, **dadurch gekennzeichnet, dass** zur Drehrichtungsumkehr eines Kannentellers (27a, 27b) ein Umkehrgetriebe (53), z. B. Zahnradgetriebe, verlegbar ist.

## Claims

1. A device (KW₁, KW₂) at a carding machine (K, K₁, K₂) for filling a round can (15₁, 15^{II}, 15₁, 15₂, 15^{I}₁, 15^{II}₁, 15₅) with sliver (14^{IV}),
• in which the sliver (14^{IV}) is deliverable from a rotatable sliver coiling head (19) and can be deposited in rings into the round can (15^{I}, 15^{II}, 15₁, 15₂, 15^{I}₁, 15^{II}₁, 15₅),
• wherein
- during the filling procedure
• the sliver coiling head (19) is disposed above the round can (15^{I}, 15^{II}, 15₁, 15₂, 15^{I}₁, 15^{II}₁, 15₅), and
• the round can (15^{I}, 15^{II}, 15₁, 15₂, 15^{I}₁, 15^{II}₁, 15₅) stationarily rotates on a rotatable rotary can plate (27a, 27b) about a vertical axis,
- after filling a full can (15¹₂, 15^{II}₂, 15₄) and prior to filling an empty can (15₁, 15₂, 15^{I}₁, 15^{II}₁, 15₅)
• the local association changes between the sliver coiling head (19) on the one hand and the full can (15^{I}₂, 15^{II}₂, 15₄) and the empty can (15₁, 15₂, 15^{I}₁, 15^{II}₁, 15₅) on the other hand, and
• a full can (15¹₂, 15^{II}₂, 15₄) can be discharged and an empty can (15₁, 15₂, 15^{I}₁, 15^{II}₂, 15₅) can be supplied, and
- for the can change
• the sliver coiling head (19) is locally translocatable with regard to the round cans (15; 15^{II}, 15^{I}; 15₁ to 15₅), and
• two rotatable rotary can plates (27a, 27b) are provided, on which is disposed respectively one round can (15^{I}, 15^{II}, 15₁, 15₂, 15^{I}₁, 15^{II}₁, 15₅), and
• a common drive device (43) is provided for the rotary drive of the two rotary can plates (27a, 27b),
**characterized in that**
• the direction of rotation of the drive is reversible, and
• the drive force is not transferable onto the rotary can plate (27a, 27b) outside the filling position.

2. The device (KW₁, KW₂) according to claim 1, **characterized in that** for the can change, the translocation of the sliver coiling head (19) is realized from a full can (15¹₂, 15^{II}₂, 15₄) filled with sliver (14^{IV}) to an empty can (15₁, 15₂, 15^{I}₁, 15^{II}₁, 15₅).

3. The device (KW₁, KW₂) according to claim 2, **characterized in that** for the can exchange, discharging the full can (15¹₂, 15^{II}₂, 15₄) is realized from the can location (26a, 26b) thereof prior to supplying the empty can (15₁, 15₂, 15^{I}₁, 15^{II}₁, 15₅) to the same can location (26a, 26b) after translocating the sliver coiling head (19).

4. The device (KW₁, KW₂) according to any of the preceding claims, **characterized in that** the filling position changes with translocating the sliver coiling head (19).

5. The device (KW₁, KW₂) according to any of the preceding claims, **characterized in that** two empty cans (15₁, 15₂, 15^{I}₁, 15^{II}₁, 15₅) are fillable with sliver (14^{IV}) one after the other by means of the translocatable sliver coiling head (19).

6. The device (KW₁, KW₂) according to any of the preceding claims, **characterized in that** each round can (15^{I}, 15^{II}, 15₁, 15₂, 15^{I}₁, 15^{II}₁, 15s) is disposed on a can location (26a, 26b).

7. The device (KW₁, KW₂) according to any of the preceding claims, **characterized in that** two can locations (26a, 26b) are provided.

8. The device (KW₁, KW₂) according to any of the preceding claims, **characterized in that** the can locations (26a, 26b) are disposed underneath the sliver coiling head (19).

9. The device (KW₁, KW₂) according to any of the preceding claims, **characterized in that** the round can (15^{I}, 15^{II}, 15₁, 15₂, 15^{I}₁, 15^{II}₁, 15₅) does not rotate out of the filling procedure.

10. The device (KW₁, KW₂) according to any of the preceding claims, **characterized in that** the rotary can plate (27a, 27b) with the round can (15^{I}, 15^{II}, 15₁, 15₂, 15^{I}1, 15^{II}₁, 15₅) does not rotate outside the filling procedure.

11. The device (KW₁, KW₂) according to any of the preceding claims, **characterized in that** the round can (15^{I}, 15^{II}, 15₁, 15₂, 15^{I}₁, 15^{II}₁, 15₅) is an empty can (15₁, 15₂, 15^{I}₁, 15^{II}₁, 15₅), which can be supplied outside the filling procedure.

12. The device (KW₁, KW₂) according to any of the preceding claims, **characterized in that** the round can (15^{I}, 15^{II}, 15₁, 15₂, 15^{I}₁, 15^{II}₁, 15₅) is a full can (15¹₂, 15^{II}₂, 15₅), which can be discharged outside the filling procedure.

13. The device (KW₁, KW₂) according to any of the preceding claims, **characterized in that** the drive device (43) is an electric motor.

14. The device (KW₁, KW₂) according to any of the preceding claims, **characterized in that** the drive device (43) includes two belt wheels (49a, 49b) on the drive thereof.

15. The device (KW₁, KW₂) according to claim 14, **characterized in that** the one belt wheel (49a, 49b) drives the belt (45a, 45b) for one rotary can plate (27a, 27b) and the other belt wheel (49a, 49b) drives the belt (45b, 49b) for the other rotary can plate (27b, 27a).

16. The device (KW₁, KW₂) according to claim 14 or 15, **characterized in that** respectively one free-wheel (47a, 47b) is associated to each one of the two belt wheels (49a, 49b).

17. The device (KW₁, KW₂) according to claim 16, **characterized in that** one free-wheel (47a, 47b) only transfers forces upon clockwise rotation and the other free-wheel (47b, 47a) only transfers forces upon counter-clockwise rotation.

18. The device (KW₁, KW₂) according to claim 16 or 17, **characterized in that** the free-wheel (47a, 47b) is an anti-friction bearing or the like.

19. The device (KW₁, KW₂) according to any of the claims 14 to 18, **characterized in that** when employing two belts (45a, 45b) for reversing the direction of rotation of a rotary can plate (27a, 27b), one belt (45a) is crossed.

20. The device (KW₁, KW₂) according to any of the preceding claims, **characterized in that** the drive force is transferable only onto the rotary can plate (27a, 27b) in the filling position.

21. The device (KW₁, KW₂) according to any of the preceding claims, **characterized in that** for reversing the direction of rotation of a rotary can plate (27a, 27b) a the reverse gear (53), e.g. a toothed wheel gear, can be installed.

## Revendications

1. Dispositif (KW₁, KW₂) sur une carde (K, K₁, K₂) pour remplir un pot rond (15^{I}, 15^{II}, 15₁, 15₂, 15^{I}₁, 15^{II}₁, 15₅) avec du ruban de fibres (14^{IV}),
• dans lequel le ruban de fibres (14^{IV}) peut être délivré par une tête de mise en pot du ruban (19) rotative et déposable en ronds dans le pot rond (15^{I}, 15^{II}, 15₁, 15₂, 15^{I}₁, 15^{II}₁, 15₅),
• dans lequel
- pendant le procédé de remplissage
• la tête de mise en pot du ruban (19) est agencée au-dessus du pot rond (15^{I}, 15^{II}, 15₁, 15₂, 15^{I}₁, 15^{II}₁, 15₅), et
• le pot rond (15^{I}, 15^{II}, 15₁, 15₂, 15^{I}₁, 15^{II}₁, 15₅) tourne de façon stationnaire sur un plateau tourne-pots (27a, 27b) rotatif autour d'un axe vertical,
- après le remplissage d'un pot rempli (15^{I}₂, 15^{II}₂, 15₄) et avant le remplissage d'un pot vide (15₁, 15₂, 15^{I}₁, 15^{II}₁, 15₅)
• l'allocation locale change entre la tête de mise en pot du ruban (19) d'une part et le pot rempli (15^{I}₂, 15^{II}₂, 15₄) et le pot vide (15₁, 15₂, 15^{I}₁, 15^{II}₁, 15₅) d'autre part, et
• un pot rempli (15^{I}₂, 15^{II}₂, 154) peut être évacué et un pot vide (15₁, 15₂, 15^{I}₁, 15^{II}₁, 15₅) peut être amené, et
- pour le changement de pots
• la tête de mise en pot du ruban (19) est localement déplaçable part rapport aux pots ronds (15; 15^{II}, 15^{I}, 15₁ à 15₅) et
• deux plateaux tourne-pots (27a, 27b) rotatifs sont prévus, sur lesquels respectivement un pot rond (15^{I}, 15^{II}, 15₁, 15₂, 15^{I}₁, 15^{II}₁, 15₅) est agencé, et
• un dispositif d'entraînement (43) commun est prévu pour l'entraînement rotatif des deux plateaux tourne-pots (27a, 27b) rotatifs, **caractérisé en ce que**
• la direction de rotation de l'entraînement est réversible, et
• la force d'entraînement n'est pas transférable sur le plateau tourne-pots (27a, 27b) rotatifs en dehors de la position de remplissage.

2. Dispositif (KW₁, KW₂) selon la revendication 1, **caractérisé en ce que**, pour le changement de pots, le déplacement de la tête de mise en pot du ruban (19) se fait d'un pot rempli (15^{I}₂, 15^{II}₂, 15₄) avec du ruban de fibres (14^{IV}) vers un pot vide (15₁, 15₂, 15^{I}₁, 15^{II}₁, 15₅).

3. Dispositif (KW₁, KW₂) selon la revendication 2, **caractérisé en ce que**, pour l'échange de pots, l'évacuation du pot rempli (15^{I}₂, 15^{II}₂, 15₄) de son emplacement de pot (26a, 26b) avant l'alimentation du pot vide (15₁, 15₂, 15^{I}₁, 15^{II}₁, 15₅) se fait vers le même emplacement de pot (26a, 26b) après le déplacement de la tête de mise en pot du ruban (19).

4. Dispositif (KW₁, KW₂) selon l'une des revendications précédentes, **caractérisé en ce que** la position de remplissage change avec le déplacement de la tête de mise en pot du ruban (19).

5. Dispositif (KW₁, KW₂) selon l'une des revendications précédentes, **caractérisé en ce que** deux pots vides (15₁, 15₂, 15^{I}₁, 15^{II}₁, 15₅) sont remplissables l'un après l'autre avec du ruban de fibres (14^{IV}) au moyen de la tête de mise en pot du ruban (19) déplaçable.

6. Dispositif (KW₁, KW₂) selon l'une des revendications précédentes, **caractérisé en ce que** chaque pot rond (15^{I}, 15^{II}, 15₁, 15₂, 15^{I}₁, 15^{II}₁, 15₅) est agencé sur un emplacement de pot (26a, 26b).

7. Dispositif (KW₁, KW₂) selon l'une des revendications précédentes, **caractérisé en ce que** deux emplacements de pots (26a, 26b) sont prévus.

8. Dispositif (KW₁, KW₂) selon l'une des revendications précédentes, **caractérisé en ce que** les emplacements de pots (26a, 26b) sont agencés en-dessous de la tête de mise en pot du ruban (19).

9. Dispositif (KW₁, KW₂) selon l'une des revendications précédentes, **caractérisé en ce que** le pot rond (15^{I}, 15^{II}, 15₁, 15₂, 15^{I}₁, 15^{II}₁, 15₅) ne tourne pas en dehors du procédé de remplissage.

10. Dispositif (KW₁, KW₂) selon l'une des revendications précédentes, **caractérisé en ce que** le plateau tourne-pots (27a, 27b) avec le pot rond (15^{I}, 15^{II}, 15₁, 15₂, 15^{I}₁, 15^{II}₁, 15₅) ne tourne pas en dehors du procédé de remplissage.

11. Dispositif (KW₁, KW₂) selon l'une des revendications précédentes, **caractérisé en ce que** le pot rond (15^{I}, 15^{II}, 15₁, 15₂, 15^{I}₁, 15^{II}₁, 15₅) est un pot vide (15₁, 15₂, 15^{I}₁, 15^{II}₁, 15₅) à amener en dehors du procédé de remplissage.

12. Dispositif (KW₁, KW₂) selon l'une des revendications précédentes, **caractérisé en ce que** le pot rond (15^{I}, 15^{II}, 15₁, 15₂, 15^{I}₁, 15^{II}₁, 15₅) est un pot rempli (15^{I}₂, 15^{II}₂, 15₄) à évacuer en dehors du procédé de remplissage.

13. Dispositif (KW₁, KW₂) selon l'une des revendications précédentes, **caractérisé en ce que** le dispositif d'entraînement (43) est un moteur électrique.

14. Dispositif (KW₁, KW₂) selon l'une des revendications précédentes, **caractérisé en ce que** le dispositif d'entraînement (43) comprend deux roues à courroie (49a, 49b) sur son entraînement.

15. Dispositif (KW₁, KW₂) selon la revendication 14, **caractérisé en ce que** l'une des roues à courroie (49a, 49b) entraîne la courroie (45a, 45b) pour un plateau tourne-pots (27a, 27b) et l'autre roue à courroie (49a, 49b) entraîne la courroie (45b, 45a) pour l'autre plateau tourne-pots (27b, 27a).

16. Dispositif (KW₁, KW₂) selon la revendication 14 ou 15, **caractérisé en ce qu'**une roue libre (47a, 47b) respective est associée à chacune des deux roues à courroie (49a, 49b).

17. Dispositif (KW₁, KW₂) selon la revendication 16, **caractérisé en ce qu'**une roue libre (47a, 47b) transmet des forces seulement pendant la rotation dans le sens des aiguilles d'une montre et l'autre roue libre (47b, 47a) transmet seulement des forces pendant la rotation contre le sens des aiguilles d'une montre.

18. Dispositif (KW₁, KW₂) selon la revendication 16 ou 17, **caractérisé en ce que** la roue libre (47a, 47b) est un palier à roulement ou similaire.

19. Dispositif (KW₁, KW₂) selon l'une des revendications 14 à 18, **caractérisé en ce que** lorsque deux courroies (45a, 45b) sont employés, une courroie (45a) est croisée pour l'inversion de la direction de rotation d'un plateau tourne-pots (27a, 27b).

20. Dispositif (KW₁, KW₂) selon l'une des revendications précédentes, **caractérisé en ce que** la force d'entraînement est seulement transférable sur le plateau tourne-pots (27a, 27b) dans la position de remplissage.

21. Dispositif (KW₁, KW₂) selon l'une des revendications précédentes, **caractérisé en ce qu'**un mécanisme d'inversion de marche (53), par exemple un engrenage à dents, est installable pour l'inversion de la direction de rotation d'un plateau tourne-pots (27a, 27b).
